# EUROPÄISCHE PATENTSCHRIFT

(11) **EP 0 233 469 B1**
(45) Veröffentlichungstag und Bekanntmachung des Hinweises auf die Patenterteilung: **28.03.1990**
(21) Anmeldenummer: 87100411.5
(22) Anmeldetag: 14.01.1987
(51) Int. Cl.: G03G 15/08

(54) **Mischvorrichtung zur Querdurchmischung von Entwicklergemisch in Entwicklerstationen von elektrofotographischen Druckeinrichtungen**
Mixing device for cross-mixing developer mix in development units of electrophotographic printing systems
Dispositif pour mélanger transversalement un mélange de développement dans des unités de développement d'installations d'impression électrophotographique

(30) Priorität: 17.01.1986 DE 3601328
(43) Veröffentlichungstag der Anmeldung: 26.08.1987
(73) Patentinhaber: SIEMENS AKTIENGESELLSCHAFT, 80333 München (DE)
(72) Erfinder: Knott, Joseph, Dipl.-Ing.(FH), D-8132 Tutzing (DE)

(56) Entgegenhaltungen:
- EP-A- 0 092 689
- CH-A- 532 952
- DE-A- 2 643 766
- DE-A- 3 044 344
- DE-B- 1 066 568
- DE-B- 2 904 331
- DE-C- 660 491
- US-A- 4 026 241
- US-A- 4 146 323
- US-A- 4 173 405
- PATENT ABSTRACTS OF JAPAN, Band 6, Nr. 22 (P-101)[900], 9. Februar 1982; & JP-A-56 144 465 (RICOH K.K.) 10-11-1981

## Beschreibung

Die Erfindung betrifft eine Mischvorrichtung zur Durchmischung eines aus Trägerteilchen und Toner bestehenden Entwicklers gemäß dem Oberbegriff des Patentanspruches 1.

Mischvorrichtungen der eingangs genannten Art sind allgemein bekannt und mit Erfolg zur Anwendung gelangt. So wird in der deutschen Patentschrift 31 17 309 eine Mischvorrichtung zur Durchmischung eines aus Trägerteilchen und Toner bestehenden Entwicklers beschrieben, die in der Entwicklerstation eines nach dem elektrofotografischen Prinzip arbeitenden Druckers Anwendung finden.

Bei dieser nach dem Prinzip der Querdurchmischung arbeitenden Mischvorrichtung wird der nachgeförderte Toner dem Entwickler in der Mischwanne über die gesamte Länge zugemischt und am Ende der Mischwanne einseitig dem Entwicklungsprozeß zugeführt. Da das mit zugeführtem Toner angereicherte Entwicklergemisch eine höhere Tonerkonzentration hat als der übrige Entwickler, kommt es durch die einseitige Zugabe des mit Toner angereicherten Entwicklers zu einer ungleichen Tonerkonzentrationsverteilung im Entwicklungsbereich. Als Folge davon können unzulässig hohe Einfärbungsunterschiede über die Schreibbreite auftreten. Dieser negative Effekt wird bei schwacher Einfärbung, hoher Druckbildauslastung und beim Drucken von Barcode besonders stark ausgeprägt.

Aus der DE-A 3 044 344 ist eine Mischwanne bekannt, die am Boden Offnungen hat. Die durchtretende Entwicklermenge hängt nicht vom Füllstand in der Mischwanne ab.

Aufgabe der Erfindung ist es eine Mischvorrichtung der eingangs genannten Art so auszugestalten, daß der den Entwickler zum Ladungsbildträger transportierenden Entwicklerwalze über ihre gesamte Breite ein gleichmäßig durchgemischtes Entwicklergemisch angeboten wird.

Diese Aufgabe wird bei einer Mischvorrichtung der eingangs genannten Art gemäß dem kennzeichnenden Teil des ersten Patentanspruches gelöst.

Vorteilhafte Ausführungsformen der Erfindung sind in den Unteransprüchen gekennzeichnet.

Durch die Anordnung von Mischleisten die mehrere Steigungen der ersten Mischschnecke übergreifen und die im Eingangsbereich um 180⁰ benachbart und axial versetzt in der Mischwanne angeordnet sind, kommt es zu einer Schnelldurchmischung des zugeführten Entwicklers. Über eine Vielzahl von Öffnungen in der Mischwanne wird beim Transport des Entwicklers vom Eingangsbereich weg der Entwickler gleichmäßig der Mischkammer zugeführt.

Bei einer vorteilhaften Ausführungsform der Erfindung weist die Mischwanne eine in Förderrichtung des Entwicklers abnehmende Wannenhöhe auf, so daß ab einem vorgegebenen Füllgrad der Entwickler über den Rand der Mischwanne in die Mischkammer übertritt. Damit wird eine zusätzliche Gemischnivellierregelung bei unterschiedlichen Füllständen erreicht. Ein konstantes Gemischniveau sowohl in der Mischwanne als auch in der Mischkammer ist für eine über die Druckbreite gleichmäßige Einfärbung notwendig.

Die Ausbildung der Abschabeleiste an der Entwicklerwalze in Form eines Abschabekammes der mit Abschabezähnen ausgebildet ist und der sich nahezu über die gesamte Breite der Entwicklerwalze erstreckt, ermöglicht es den an der Entwicklerwalze anhaftenden Entwickler gleichmäßig zu entfernen und zur erneuten Durchmischung der Mischwanne zuzuführen.

Dieser Vorgang wird noch dadurch unterstützt, daß im Winkel zur Abschabeleiste ein sich über den Bereich der Abschabezähne erstreckendes Dosierleitblech angeordnet ist, das den von den Abschabezähnen abgestreiften Entwickler einerseits über die Zahnzwischenräume der Mischkammer, andererseits über Ausnehmungen der Abschabeleiste der Mischwanne zuführt.

Dadurch daß sich im Bereich der Mischleisten die Transportgeschwindigkeit des Entwicklers in der Mischwanne erheblich reduziert und ferner ein sogenanntes Aufschwimmen des Toners verhindert wird, kann innerhalb einer kurzen Mischstrecke eine ausreichende Durchmischung des Toners erfolgen. Durch den kurzen Mischweg kann der mit Toner angereicherte Entwickler annähernd über die gesamte Entwicklerstationsbreite dem Entwicklungsprozeß gleichmäßig angeboten werden.

Der dosierte Übertritt des angereicherten Entwicklers in die Mischkammer bzw. den am Boden der Mischkammer ausgebildeten Vorratsbereich wird durch definierte Schrägschlitze in der Mischwanne bewirkt. Durch die definierte Breite der Schlitze wird ein Übertreten von noch nicht untergemischten Tonerklümpchen in den Vorratsbereich verhindert.

Unterhalb der Abschabeleiste sind Leitbleche angeordnet, die die Aufgabe haben den nicht abgeschabten Anteil des sich auf der Entwicklerwalze befindlichen Entwicklers im Vorratsbereich der Mischkammer eine bestimmte Fließrichtung zu geben. So wird im Zusammenspiel mit der zweiten Mischschnecke im Vorratsbereich der Mischkammer eine gleichmäßige Entwicklerverteilung und ein rasches Durchwandern des Entwicklers erreicht.

Der über das Dosierleitblech und die daran ausgebildeten Leitbleche gesteuerte Gemischstrom ermöglicht es die Schrägschlitze in der Mischwanne auf Seiten des Vorratsbereiches der Mischkammer von Entwicklern freizuhalten. Damit fällt der Entwickler ohne Störungen in den Vorratsbereich der Mischkammer.

Neben der Verbesserung der Querdurchmischung wird mit der beschriebenen Vorrichtung eine automatische Gemischentleerung durch die feststehende Abschabeleiste erreicht. Damit entfällt ein übliches Verschwenken bzw. die Anordnung eines Entleerbleches.

Eine Ausführungsform der Erfindung ist in den Zeichnungen dargestellt und wird im folgenden beispielsweise näher beschrieben. Es zeigen
Fig. 1 eine schematische Schnittdarstellung der Mischvorrichtung und
Fig. 2 eine Ansicht der Mischvorrichtung von schräg oben.

In einer hier nicht im einzelnen dargestellten nach dem Prinzip der Elektrofotographie arbeitenden Druckeinrichtung ist eine nach dem Prinzip der Querdurchmischung arbeitende Entwicklerstation angeordnet. Die Entwicklerstation 10 befindet sich benachbart zu einem hier nicht dargestellten Ladungsbildträger der aus einer Fotoleitertrommel besteht und die in bekannter Weise über eine Erstwicklerwalze 11 (Magnetbürstenprinzip) eingefärbt wird. Die Entwicklerstation 10 enthält eine eigentliche Mischkammer 12 mit einem darin angeordneten, am Boden der Entwicklerstation befindlichen Vorratsbereich 13 und einer Mischwanne 14. In der Mischwanne 14 ist eine erste elektromotorisch angetriebene Mischschnecke 15 angeordnet, die im Zuführbereich des Entwicklergemisches 16 zwei um 180_{°} zueinander und axial versetzte Mischleisten 17 aufweist, die jeweils mehrere Windungen 18 der ersten Mischschnecke überspannen. Die Mischwanne 14 weist außerdem entlang der ersten Mischschnecke angeordnete Schrägschlitze 19 auf. Die Mischwanne 14 hat eine in Förderrichtung eines Entwicklergemisches 20 abnehmende Wannenhöhe 21, deren Funktion später beschrieben wird.

Innerhalb der Mischkammer 12 und unterhalb der ersten Mischschnecke befindet sich in dem Vorratsbereich 13 der Entwicklerstation eine zweite Mischschnecke 22 die ebenfalls mit Windungen versehen ist. Die zweite Mischschnecke 22 ist gegenüber der Entwicklerwalze (Magnetwalze) über ein Schutzblech 23 abgedeckt. Oberhalb der beiden Mischschnecken befindet sich eine langgestreckte Abschabeleiste 24 mit einem eigentlichen Abschabebereich 25 und einem Bereich, der in Form eines Abschabekammes mit einzelnen Abschabezähnen 26 ausgebildet ist. Auf den in der Nähe des Zufuhrbereiches 16 angeordneten Abschabebereiches 25 der Abschabeleiste 24 ist als Leiteinrichtung ein Leitblech 27 angeordnet.

Im Winkel zur Abschabeleiste 24 befindet sich ein über den Bereich der Abschabezähne 26 sich erstreckendes Dosiedeitblech 28, das die Abschabezähne 26 sich der Abschabeleiste 24 durchgreift und dabei über den Zähnen 26 Durchgangsöffnungen 29 offen läßt. Das Dosierleitblech 28 weist an seinem unteren Teil Leitbleche 30 auf. Das Dosierleitblech 28 ist dabei zusammen mit den Leitblechen 30 einstückig ausgebildet, wobei die Leitbleche die Form von geschränkten Schaufeln haben.

Bei laufender Entwicklerstation wird mit Hilfe der Abschabeleiste 24 und zwar über den Abschabebereich 25 und das Leitblech 27 Tonergemisch dem Tonerzuführungsbereich 16 der Mischwanne 14 zugeführt. Hier erfolgt die rasche Untermischung des nachgeförderten Toners mittels der um 180_{°} versetzten und in Achsrichtung der ersten Mischschnecke 15 verschobenen Mischleisten 17. Durch die Mischleisten 17 wird die Transportgeschwindigkeit des Entwicklergemisches in der Mischwanne 14 erheblich reduziert und ferner ein sogenanntes Aufschwimmen des Toners verhindert. Damit kann innerhalb einer kurzen Mischstrecke eine ausreichende Einmischung von Toner und zwar sowohl von frischem Toner als auch von Toner aus der Entwicklerstation erfolgen. Durch den kurzen Mischweg ist es möglich den mit zugeführtem Toner angereicherten Entwickler annähernd über die gesamte Entwicklerstationsbreite dem Entwicklungsprozeß gleichmäßig anzubieten. Dies wird ermöglicht durch den dosierten Übertritt des angereicherten Entwicklers 20 in den Vorratsbereich 13 der Entwicklerstation 10 über die definierten Schrägschlitze 19 in der Mischwanne 14. Als günstig haben sich Schrägschlitze 19 mit den Abmaßen von 25 x 1,1 mm einem Neigungswinkel von 45_{°} und einer Teilung von 10 mm erwiesen. Eine bestimmte Geometrie und Lage der Mischwanne 14 und der Schrägschlitze 19 ist aus funktionellen Gründen von Bedeutung. So wird durch die definierte Breite der Schrägschlitze 19 ein Übertreten von noch nicht untergemischten Tonerklümpchen in den Vorratsbereich 13 verhindert.

Durch die in Förderrichtung des Gemisches 20 abnehmende Wannenhöhe der Mischwanne 14 kann ab einem bestimmten Füllgrad definiert Entwicklergemisch 20 über den Rand der Mischwanne 14 in den Vorratsbereich 13 übertreten. Damit wird eine zusätzliche Gemischnivellierung bei unterschiedlichen Füllständen erreicht. Weiters kann im Bereich der Mischwanne 14 ab einem bestimmten Gemischfüllstand im Vorratsbereich 13 Entwickler über eine Ausklinkung 31 (Ausnehmung) der Mischwanne in den Bereich der Mischschnecke 15 übertreten, wodurch ein Gemischstau im Vorratsbereich 13 vermieden wird. Ein konstantes Gemischniveau sowohl in der Mischwanne 14 als auch im Vorratsbereich 13 ist für eine über die Druckbreite gleichmäßige Einfärbung notwendig.

Um das Gemischniveau in der Mischwanne 14 konstant zu halten, wird durch die Abschabezähne 26 der Abschabeleiste 24 in Verbindung mit den Durchgangsöffnungen des Dosierleitbleches 28 in etwa die Menge an Entwickler der Mischwanne 14 zugegeben, die durch die Schrägschlitze 19 der Mischwanne 14 in den Vorratsbereich 13 tritt.

Die Leitbleche 30 am unteren Bereich des Dosierleitbleches 28, die die Form von geschränkten Schaufeln haben, haben die Aufgabe dem nicht abgeschabten Anteil des sich auf der Entwicklerwalze befindlichen Entwicklers im Vorratsbereich 13 eine bestimmte Fließrichtung zu geben. So wird im Zusammenspiel mit der zweiten Mischschnecke 22 im Vorratsbereich 13 eine gleichmäßige Entwicklerverteilung und ein rasches Durchwandern des Entwicklers erreicht. Die beiden Mischschnecken bewegen sich beim Durchmischvorgang in entgegengesetzter Drehrichtung (Pfeilrichtung). Die durch den Mischvorgang auftretenden Strömungsrichtungen des Entwicklergemisches sind in den Zeichnungen als mit EF (Entwicklerfluß) bezeichnete Pfeile dargestellt.

## Patentansprüche

1. Mischvorrichtung zur Durchmischung eines aus Trägerteilchen und Toner bestehenden Entwicklers (20) zur Entwicklung von auf einem Ladungsbildträger aufgebrachten Ladungsbildem in einer Entwicklerstation (10), die in einer Mischkammer (12) eine parallel zu einer Entwicklerwalze (11) angeordnete erste Mischschnecke (15) aufweist, die den Entwickler unter Durchmischung in einer Mischwanne (14) von einem Zuführungsbereich aus parallel zur Entwicklerwalze (11) bewegt, mit einer zweiten unterhalb der ersten Mischschnecke (15) angeordneten Mischschnecke (22) zur Rückführung des Entwicklers entlang der Entwicklerwalze (11), wobei die Entwicklerwalze (11) ständig einen Teil des Entwicklers von der Entwicklerwalze zum Ladungsbildträger transportiert und mit einer oberhalb der ersten Mischschnecke (15) angeordneten Abschabeleiste (24), die an der Entwicklerwalze anhaftenden Entwickler aufnimmt und über eine Leiteinrichtung (27) zumindest teilweise der ersten Mischschnecke (15) zuführt, dadurch gekennzeichnet, daß die erste Mischschnecke (15) mindestens im Zuführbereich des Entwicklers zur Mischwanne (14) Mischleisten (17) aufweist, die lediglich am Umfang der Mischschnecke angeordnet sind und mehrere ihrer Steigungen übergreifen, und daß die Mischwanne in ihrer Seitenwand eine Vielzahl von Schrägschlitzen (19) aufweist, durch die der Entwickler im wesentlichen über die gesamte Länge der zweiten Mischschnecke (22) dieser zugeführt wird.

2. Mischvorrichtung nach Anspruch 1, dadurch gekennzeichnet, daß die Mischleisten (17) um 180_{°} radial und in Achsrichtung versetzt zueinander angeordnet sind.

3. Mischvorrichtung nach Anspruch 1 oder 2, dadurch gekennzeichnet, daß die Mischwanne (14) eine in Förderrichtung des Entwicklers abnehmende Wannenhöhe aufweist, so daß ab einem vorgegebenen Füllgrad Entwickler (20) über den Rand der Mischwanne (14) in die Mischkammer (12) übertritt.

4. Mischvorrichtung nach einem der Ansprüche 1 bis 3, dadurch gekennzeichnet, daß die Abschabeleiste (24) mindestens teilweise in Form eines Abschabekammes mit Abschabezähnen (26) ausgebildet ist.

5. Mischvorrichtung nach Anspruch 4, dadurch gekennzeichnet, daß im Winkel zur Abschabeleiste (24) ein sich über den Bereich der Abschabezähne (26) erstreckendes Dosierleitblech (28) angeordnet ist, das den von den Abschabezähnen (26) abgestreiften Entwickler über die Zahnzwischenräume der Mischkammer (14) bzw. über Durchgangsöffnungen (29) der Abschabeleiste (24) der Mischwanne (14) zuführt.

6. Mischvorrichtung nach Anspruch 4, dadurch gekennzeichnet, daß unterhalb der Abschabeleiste (24) Leitbleche (30) angeordnet sind.

7. Mischvorrichtung nach Anspruch 6, dadurch gekennzeichnet, daß das Dosiedeitblech die Abschabezähne (26) durchgreift und an seinem unterhalb der Abschabeleiste angeordneten Bereich die Leitbleche in Form von geschränkten Schaufeln (30) ausgebildet sind.

8. Mischvorrichtung nach Anspruch 5, dadurch gekennzeichnet, daß die Abschabeleiste (24) und das Dosierleitblech (28) derart dimensioniert sind, daß die Menge des dadurch der Mischwanne (14) zugeführten Entwicklers in etwa der Entwicklermenge entspricht, die durch die Schrägschlitze (19) der Mischwanne (14) austritt.

## Claims

1. Mixing device for blending a developer (20) composed of carrier particles and toner for developing charge images applied to a charge image carrier in a developing station (10), having in a mixing chamber (12) a first mixing screw (15) arranged parallel to a developer drum (11), said first mixing screw moving the developer from a delivery region parallel to said developer drum (11) in a mixing trough (14) while blending it, with a second mixing screw (22) arranged below the first mixing screw (15) for returning the developer along the developer drum (11), whereby the developer drum (11) constantly conveys a part of the developer from the developer drum to the charge image carrier, and with a scraper strip (24) arranged above the first mixing screw (15), which scraper strip picks up developer adhering to the developer drum and supplies it at least partially to the first mixing screw (15) via a guide means (27), characterized in that the first mixing screw (15) has, at least in the delivery region of the developer to the mixing trough (14), mixing strips (17) which are arranged only over the circumference of the mixing screw and extend over a plurality of the spirals thereof, and in that in its side wall the mixing trough has a plurality of oblique slots (19) through which the developer is supplied to the second mixing screw (22) essentially over the entire length thereof.

2. Mixing device according to claim 1, characterized in that the mixing strips (17) are arranged offset by 180_{°} radially and in axial direction relative to one another.

3. Mixing device according to claim 1 or 2, characterized in that the mixing trough (14) has a trough height decreasing in conveying direction of the developer, so that the developer (20) passes over the edge of the mixing trough (14) into the mixing chamber (12) beginning with a prescribed filling degree.

4. Mixing device according to one of claims 1 to 3, characterized in that the scraper strip (24) is at least partially fashioned in the form of a scraper comb having scraping teeth (26).

5. Mixing device according to claim 4, characterized in that a metering baffle (28) extending over the region of the scraping teeth (26) is arranged at an angle relative to the scraper strip (24), said metering baffle supplying the developer stripped off by the scraping teeth (26) to the mixing trough (14) via the tooth clearances of the mixing chamber (14) or via throughopenings (29) of the scraper strip (24).

6. Mixing device according to claim 4, characterized in that baffles (30) are arranged below the scraper strip (24).

7. Mixing device according to claim 6, characterized in that the metering baffle extends through the scraping teeth (26) and, in the region of the baffle arranged below the scraper strip, the baffles are fashioned in the form of crossed paddles (30).

8. Mixing device according to claim 5, characterized in that the scraper strip (24) and the metering baffle (28) are dimensioned such that the quantity of developer thereby supplied to the mixing trough (14) roughly corresponds to the quantity of developer emerging through the oblique slots (19) of the mixing trough (14).

## Revendications

1. Dispositif de mélange intime d'un révélateur (20) constitué de particules de support et de toner pour le développement d'images de charges formées sur un support d'images de charges dans un poste de développement (10), qui comporte dans une chambre de mélange (12) une première vis mélangeuse (15) qui est disposée parallèlement à un cylindre de développement (11) et qui déplace le révélateur, avec mélange intime dans une cuvette de mélange (14), à partir d'une zone d'alimentation parallèlement au cylindre de développement (11), avec une seconde vis mélangeuse (22) qui est disposée en dessous de la première vis mélangeuse (15) et qui est destinée à ramener le révélateur le long du cylindre de développement (11), le cylindre de développement (11) transportant constamment une partie du révélateur du cylindre de développement au support d'images de charges, et avec une réglette racleuse (24), qui est disposée au-dessus de la première vis mélangeuse (15), qui reprend le révélateur adhérant au cylindre de développement et qui l'envoie par un dispositif de guidage (27) au moins en partie à la première vis mélangeuse (15), caractérisé en ce que la première vis mélangeuse (15) comporte, au moins dans la zone d'alimentation du révélateur à la cuvette de mélange (14), des barrettes de mélange (17) qui sont disposées simplement sur le pourtour de la vis mélangeuse et qui s'étendent sur plusieurs de ses pas, et en ce que la cuvette de mélange comporte sur sa paroi latérale un grand nombre de fentes inclinées (19), par lesquelles le révélateur est amené à la seconde vis mélangeuse (22) sensiblement sur toute la longueur de celle-ci.

2. Dispositif de mélange suivant la revendication 1, caractérisé en ce que les barrettes de mélange (17) sont décalées de 180_{°} les unes par rapport aux autres radialement et dans la direction axiale.

3. Dispositif de mélange, suivant la revendication 1 ou 2, caractérisé en ce que la cuvette de mélange (14) a une hauteur qui décroît dans la direction de transport du révélateur, de sorte qu'à partir d'un degré de remplissage prescrit, du révélateur (20) déborde dans la chambre de mélange (12) en passant au-dessus du- bord de la cuvette de mélange (14).

4. Dispositif de mélange suivant l'une des revendications 1 à 3, caractérisé en ce que la réglette racleuse (24) est constituée au moins partiellement sous la forme d'un peigne racleur ayant des dents de raclage (26).

5. Dispositif de mélange suivant la revendication 4, caractérisé en ce qu'une tôle doseuse de guidage (28), s'étendant sur la zone des dents de raclage (26), est disposée en faisant un angle avec la réglette de raclage (24) et amène le révélateur enlevé par les dents de raclage (26) à la cuvette de mélange (14) en le faisant passer par les intervalles entre les dents du peigne de mélange (14) et par les ouvertures de passage (29) de la réglette racleuse (24).

6. Dispositif de mélange suivant la revendication 4, caractérisé en ce que des tôles de guidage (30) sont disposées en-dessous de la réglette racleuse (24).

7. Dispositif de mélange suivant la revendication 6, caractérisé en ce que la tôle doseuse de guidage passe entre les dents de raclage (26) et, dans sa partie disposée en-dessous de la réglette racleuse, les tôles de guidage sont constituées sous la forme d'auges (30) croisées.

8. Dispositif de mélange suivant la revendication 5, caractérisé en ce que la réglette racleuse (24) et la tôle doseuse de guidage (28) ont des dimensions telles que la quantité du révélateur amené ainsi à la cuvette de mélange (14) correspond sensiblement à la quantité de révélateur qui sort de la cuvette de mélange (14) par les fentes obliques (19).
